# EUROPÄISCHE PATENTANMELDUNG

(11) **EP 4 729 723 A1**
(43) Veröffentlichungstag der Anmeldung: **22.04.2026**
(21) Anmeldenummer: 25207409.1
(22) Anmeldetag: 08.10.2025
(51) Int. Cl.: E05B 19/00, E05B 27/00

(54) **SCHLOSS-SCHLÜSSEL-SYSTEM MIT RIPPENABFRAGE**

(30) Priorität: 18.10.2024 DE 102024130303
(71) Anmelder: ASSA ABLOY Sicherheitstechnik GmbH, 72458 Albstadt (DE)
(72) Erfinder: Matschke, Steffen, 14167 Berlin (DE); Schmitt, Maximilian, 14129 Berlin (DE)
(74) Vertreter: Wagner, Jürgen

(57) **Zusammenfassung**

Es wird ein Schloss-Schlüssel-System (1) umfassend einen Schließzylinder (2) und einen Schlüssel (3) vorgeschlagen, wobei der Schließzylinder (2) einen im Schließzylindergehäuse (21) drehbar gelagerten Zylinderkern (22) und wenigstens einen Kernstift (221, 222) zum Abtasten einer Rippe (33) eines Schlüssels (3) umfasst, und
wobei der Schlüssel (3) ein Schlüsselprofil (31) mit einer seitlichen Rippe (33) aufweist, und zumindest ein in dem Zylinderkern (22) radial beweglicher Kernstift (221) vorgesehen ist, um die Rippe (33) abzutasten, und um eine Drehung des Zylinderkerns (22) zu ermöglichen und/oder zu sperren.

Um eine hohe Funktionssicherheit und dabei einen hohen Kopierschutz des Schlüssels (3) zu erreichen, ist vorgesehen, dass die seitliche Rippe (33) eine zur Schlüsselspitze (35) hin weisend geneigte Stirnwand (331) aufweist, die eine schräge Führungsfläche ausbildet und beim Einführen des Schlüssels den ersten Kernstift (221) entlang dieser Führungsfläche nach außen bewegt, um über einen Gehäusestift (211) eine Positionsabfrage des Kernstifts (221) zu ermöglichen, um schließlich eine Drehung des Zylinderkerns (22) zu ermöglichen und/oder zu sperren.

## Beschreibung

Die Erfindung betrifft ein Schloss-Schlüssel-System umfassend einen Schließzylinder und einen Schlüssel gemäß den Merkmalen des Oberbegriffs des Anspruchs 1.

Entsprechende Schließzylinder sind aus der Praxis bekannt und werden mittels Schlüsseln bedient, die eine Keilnut aufweisen. Entsprechende Schlüssel bzw. Schlüsselsysteme sind aus der EP 3 872 282 B1 bekannt.

Die Fertigung solcher Schlüsselprofile bzw. Rohlinge mit einer Keilnut stellt hohe Anforderungen an die Maßhaltigkeit und ist daher entsprechend kostenintensiv.

Der Erfindung liegt die Aufgabe zugrunde, ein Schloss-Schlüssel-System zu schaffen, wobei der Schlüssel für einen Schließzylinder geeignet ist, welcher eine Vorrichtung zur Abtastung einer Keilnut aufweist. Dabei soll der Schlüssel einen hohen Kopierschutz aufweisen und dennoch kostengünstig herzustellen sein. Insbesondere soll der Schlüssel abwärtskompatibel zu bestehenden Schloss-Schlüssel-Systemen sein.

Diese Aufgabe wird erfindungsgemäß mit einem Schlüssel gemäß den Merkmalen des Anspruchs 1 gelöst.

Erfindungsgemäß wird ein Schloss-Schlüssel-System umfassend einen Schließzylinder und einen Schlüssel vorgeschlagen. Der Schließzylinder weist ein Schließzylindergehäuse mit einem drehbar darin gelagerten Zylinderkern auf, wobei der Zylinderkern einen Schlüsselkanal zum Einführen eines Schlüssels mit wenigstens einer seitlichen Rippe und/oder Nut und wenigstens einem Kernstift zum Abtasten einer Rippe des Schlüssels umfasst, und wobei im Schließzylindergehäuse wenigstens ein beweglicher Gehäusestift zum Abtasten des Schlüsselprofils und des wenigstens einen Kernstiftes angeordnet ist, und der wenigstens eine Kernstift und/oder der wenigstens eine Gehäusestift eine Drehung des Zylinderkerns zulassen oder verhindern, wobei das Schlüsselprofil die wenigstens eine seitliche Rippe ausbildet, indem das Schlüsselprofil eine Grundfläche mit einer sich davon erhebenden seitlichen Rippe aufweist, und wobei im Zylinderkern zumindest ein erster radial beweglicher Kernstift im Bereich der Schlüsselreide, um die seitliche Rippe abzutasten, derart angeordnet ist, dass dieser erste Kernstift beim Einführen des Schlüssels radial nach außen bewegt wird, und wobei der wenigstens eine Gehäusestift an einer Trennebene (T) zwischen Zylinderkern und Schließzylindergehäuse eine Position des ersten Kernstiftes (221) abfragt, um eine Drehung des Zylinderkerns (22) zu ermöglichen oder zu sperren.

Wesentlich dabei ist, dass die seitliche Rippe eine zur Schlüsselspitze hin weisend geneigte Stirnwand aufweist, die eine schräge Führungsfläche ausbildet, sodass beim Einführen des Schlüssels zunächst der erste Kernstift mit der Stirnwand der seitlichen Rippe in Kontakt gelangt und beim weiteren Einführen des Schlüssels entlang der Stirnwand gleitet und dabei radial nach außen bewegt wird.

Ein Vorteil bei der Herstellung gegenüber einer herkömmlichen Keilnut ist, dass nur eine seitliche Rippe notwendig ist. Überraschenderweise hat sich in der Praxis gezeigt, dass es möglich ist, anhand der einen seitlichen Rippe das Sicherheitsmerkmal der Abfrage durch die im Schließzylinder befindlichen Kernstifte so zuverlässig zu verwirklichen, als ob der Schlüssel eine Keilnut aufweisen würde.

Überraschenderweise hat sich gezeigt, dass der erfindungsgemäße Schlüssel abwärtskompatibel ist und auch für Schließzylinder mit einer Abtastvorrichtung für eine Keilnut einsetzbar ist.

Vorzugsweise wird unter Grundfläche die Fläche des Schlüssels bzw. des Schlüsselrohlings verstanden, von der aus sich die wenigstens eine seitliche Rippe erhebt. Insbesondere wird unter der Höhe der seitlichen Rippe der Abstand von der Grundfläche zu der oberen Fläche der Rippe verstanden. Insbesondere verläuft die obere Fläche der Rippe parallel zu der Grundfläche.

Vorzugsweise wird unter radial beweglicher Kernstift ein im Zylinderkern beweglich gelagerter Kernstift verstanden, der in einer radialen Richtung des Zylinderkerns beweglich ist. Insbesondere ist der radial bewegliche Kernstift in einer Durchgangsbohrung des Zylinderkerns aufgenommen.

Vorzugsweise weist die Stirnwand wenigstens eine gegenüber der Längserstreckung der seitlichen Rippe abgewinkelt verlaufende Längskante auf.

Dadurch kann die Führung des radial beweglichen Kernstiftes verbessert werden, da dieser über eine längere Strecke nach außen geführt wird. Die Stirnwand kann auch mehrere gegenüber der Längserstreckung der seitlichen Rippe abgewinkelt verlaufende Längskanten aufweisen. Im Falle einer abgewinkelten Längskante kann das Ende der Stirnwand in einen spitzen Winkel münden. Im Falle mehrerer abgewinkelt verlaufender Längskanten kann die Stirnwand Abschnitte variabler Breite und/oder Abschnitte konstanter Breite aufweisen.

Vorzugsweise kann die wenigstens eine abgewinkelte Längskante abgeknickt verlaufen derart, dass die Längskante wenigstens zwei Abschnitte aufweist, die an ihrer Verbindung einen stumpfen Winkel bilden. Dadurch kann das Führungsprofil des Kernstiftes ideal angepasst werden.

Die Stirnwand kann eine gegenüber der seitlichen Rippe abgewinkelt verlaufende Führungsrippe ausbilden, insbesondere kann die Stirnwand in einer Projektion von der Schlüsselspitze aus gesehen eine größere Breite abdecken als die Breite der seitlichen Rippe. Dadurch kann der Kernstift auch bei einer relativ schmalen seitlichen Rippe über einen größeren Bereich hinweg geführt werden.

Die seitliche Rippe kann die Stirnwand umfassen. Alternativ kann die seitliche Rippe in die Stirnwand münden. Bei der Herstellung des Schlüssels kann die Stirnwand durch Abfräsen des Profils, insbesondere des Profils der seitlichen Rippe, hergestellt werden.

Vorzugsweise weist die seitliche Rippe eine Stirnwand auf, die mit ihrer gesamten Breite auf der Grundfläche aufsteht. Durch diese Stirnwand kann eine Abtastvorrichtung eines Schließzylinders in Form eines Kernstiftes betätigt werden, insbesondere radial nach außen gedrängt werden. Der Grad der Steigung der Stirnwand bzw. die Höhe der durch die Stirnwand gebildeten Stufe bestimmt dabei den radialen Weg, um den ein solcher Kernstift betätigt wird. Indem die Stirnwand mit ihrer gesamten Breite auf der Grundfläche aufsteht, verringert sich die Gefahr eines Verklemmens des Kernstiftes.

Vorzugsweise kann die Stirnwand aus Richtung der Schlüsselspitze gesehen, von der ebenen Grundfläche ausgehend eine ansteigende Rampe bilden. Die ansteigende Rampe kann als Führungsfläche für den radial beweglichen Kernstift dienen. Insbesondere kann die schräge Führungsfläche der Stirnwand wenigstens zwei unterschiedliche Steigungen aufweisen, insbesondere derart, dass der Betrag der unterschiedlichen Steigungen von der Schlüsselspitze aus gesehen ansteigt.

Insbesondere kann vorgesehen sein, dass die Grundfläche sich über eine größere Länge als die seitliche Rippe erstreckt und diese in Richtung zur Schlüsselspitze hin überragt. Dadurch kann im Bereich der Schlüsselspitze eine Einführhilfe für den radial beweglichen Kernstift und/oder ein weiteres Sicherheitsmerkmal für einen zweiten Kernstift geschaffen werden.

Insbesondere kann die seitliche Rippe zwei Bereiche umfassen, die Stirnwand mit der abgeschrägten Führungsfläche und die Rippe mit ihrer Oberfläche. Vorzugsweise gleitet der radial bewegliche Kernstift beim Einführen des Schlüssels in den Schließkanal zunächst entlang der Führungsfläche der Stirnwand und dann entlang der Oberfläche der seitlichen Rippe.

Insbesondere kann der Zylinderkern im Bereich der Schlüsselspitze einen zweiten Kernstift aufweisen, um das Einführen des Schlüssels und/oder das Drehen des Zylinderkerns zu ermöglichen und/oder zu sperren. Insbesondere kann vorgesehen sein, dass der zweite Kernstift die Grundfläche abtastet. Über den zweiten Kernstift kann ein sich vor der seitlichen Rippe befindlicher freier Raum abgetastet werden. Dadurch kann eine korrekte Ausbildung der seitlichen Rippe bzw. der Stirnwand der seitlichen Rippe überprüft werden.

Insbesondere kann die Grundfläche im Bereich der Schlüsselspitze mit dem ersten Kernstift zusammenwirken, um den ersten Kernstift in Richtung der schrägen Stirnfläche zu führen. Zudem kann die Grundfläche im Bereich der Schlüsselspitze mit einem weiteren Kernstift zusammenwirken, um die Tiefe der Grundfläche abzutasten. Dadurch wird verhindert, dass der Schließzylinder durch einen Schlüssel mit nicht korrekt ausgebildeter seitlicher Rippe mit Stirnwand betätigbar ist. Dadurch wird der Kopierschutz des Schloss-Schlüssel-System erhöht. Ein Vorteil ist insbesondere, dass sich die seitliche Rippe nicht entlang der gesamten Grundfläche erstreckt, sondern im vorderen Bereich, d.h. im Bereich der Schlüsselspitze, die Grundfläche eine breite Öffnung aufweist, um dort zunächst in Anlage mit dem ersten beweglichen Kernstift zu gelangen, der beim weiteren Einführen des Schlüssels durch die seitliche Rippe radial nach außen beaufschlagt wird. Dieser vordere Bereich der Grundfläche wirkt sozusagen als Einführhilfe. Beim weiteren Einführen des Schlüssels wirkt die Grundfläche dann mit dem zweiten Kernstift zusammen.

In einer Ausgestaltung kann vorgesehen sein, dass die Stärke der seitlichen Rippe des Schlüssels sich von der Schlüsselspitze zur Schlüsselreide hin verbreitert. Vorzugsweise wird unter Stärke der seitlichen Rippe die Abmessung der Rippe quer zur Einschubrichtung verstanden. Weiter kann vorgesehen sein, dass die seitliche Rippe eine konstante Höhe aufweist. Vorzugsweise wird die radiale Position des beweglichen Kernstiftes durch die konstante Höhe der seitlichen Rippe beim Einführen des Schlüssels konstant gehalten. Dadurch kann auch bei geringen Toleranzen eine sichere Betätigung des Schließzylinders gewährleitet werden. Weiter kann vorgesehen sein, dass die seitliche Rippe gegenüber der Einführungsrichtung des Schlüssels geneigt verläuft, und/oder dass eine Kante der seitlichen Rippe und/oder dass eine Kante der Stirnwand gegenüber der Einführungsrichtung des Schlüssels geneigt verläuft. Durch die Neigung kann eine schräggeführte Abfrage des beweglichen Kernstiftes realisiert werden.

Vorzugsweise kann der erste Kernstift eine kegelförmige Spitze aufweisen. Die kegelförmige Spitze ermöglicht eine besonders feinfühlige Rippenabtastung. Insbesondere kann der erste Kernstift beim Einführen des Schlüssels zunächst in Anlage mit der Grundfläche gelangen. Insbesondere kann die kegelförmige Spitze des ersten Kernstiftes beim Einführen des Schlüssels zunächst in Anlage mit der Grundfläche gelangen. Durch die Ausbildung einer kegelförmigen Spitze an dem ersten Kernstift kann die Funktionsweise verbessert werden, indem die Gefahr eines Verklemmens zwischen Kernstift und Schlüssel reduziert wird. Die kegelförmige Spitze bildet zusammen mit der geneigten Stirnwand des Schlüssels eine sanft ansteigende Gleitfläche für den ersten Kernstift aus.

Vorzugsweise kann der zweite Kernstift als ein radial unbeweglicher Blockierstift ausgebildet sein. Insbesondere bedeutet radial unbeweglich, dass der zweite Kernstift in radialer Richtung bis auf ein vorbestimmtes Spiel nicht bewegbar ist. Das Spiel des zweiten Kernstifts ermöglicht ein verklemmungsfreies Einführen des Schlüssels in den Schließkanal. Insbesondere kann vorgesehen sein, dass der zweite Kernstift beim Einführen des Schlüssels nicht in Kontakt mit der seitlichen Rippe gelangt.

Es kann vorgesehen sein, dass die radiale Position des ersten Kernstiftes durch die Höhe der seitlichen Rippe bestimmt wird.

Weiter kann vorgesehen sein, dass die Höhe der seitlichen Rippe entlang ihrer Erstreckung konstant ist. Vorzugsweise wird unter Erstreckung der seitlichen Rippe die Erstreckung vom Beginn der seitlichen Rippe im Bereich der Schlüsselreide bis zu dem Beginn der Stirnwand verstanden.

Der Schlüssel kann durch spanabhebende Bearbeitung eines Rohlings hergestellt werden. Vorzugsweise kann die Stirnwand durch Abfräsen der seitlichen Rippe hergestellt werden. Alternativ kann der Schlüssel auch durch 3D-Druck hergestellt werden.

Der erste Kernstift wird durch die seitliche Rippe radial nach außen gedrängt. Entsprechend der Höhe der seitlichen Rippe erfolgt diese Verdrängung mehr oder weniger weit. Ziel dieser Verdrängung ist, dass der Kernstift beim Drehen des Zylinderkerns genau mit der Trennebene zwischen Zylinderkern und Schließzylindergehäuse abschließt. Beim Drehen des Schließzylinderkerns gelangt der Kernstift in Kontakt mit einem Gehäusestift des Schließzylindergehäuses, um die Trennebene abzutasten. Nur wenn der erste Kernstift direkt mit der Trennebene zwischen Schließzylinderkern und Schließzylindergehäuse abschließt, ist ein Drehen des Schließzylinderkerns über diesen Abtastpunkt hinaus möglich. Sofern der erste Kernstift nicht ausreichend weit radial verdrängt wird, wird der Gehäusestift des Schließzylindergehäuses in den durch den ersten Kernstift bereitgestellten Freiraum eintauchen und dadurch eine Drehung des Schließzylinderkerns verhindern. Sofern der erste Kernstift zu weit verdrängt wird, greift der erste Kernstift über die Trennebene hinaus und verhindert dadurch ein Drehen des Schließzylinderkerns über den Abtastpunkt hinaus.

Eine Anwendung des erfindungsgemäßen Schlüssels bzw. des erfindungsgemäßen Schloss-Schlüssel-Systems ist bei Schließanlagen in Gebäuden mit einem hohen Sicherheitsstandard vorgesehen.

In den Figuren sind weitere Ausführungsbeispiele der Erfindung dargestellt und nachstehend beschrieben. Dabei zeigen:
- Fig. 1a und 1b:: eine schematische Darstellung eines erfindungsgemäßen Schlüssels;
- Fig. 2a und 2b:: eine schematische Darstellung eines weiteren Ausführungsbeispiels eines erfindungsgemäßen Schlüssels;
- Fig. 3:: eine schematische Darstellung eines erfindungsgemäßen Schloss-Schlüssel-Systems;
- Fig. 4:: das Abtastprinzip der seitlichen Rippe;
- Fig. 5:: einen Schnitt entlang der Linie A-A aus Fig. 2;
- Fig. 6:: einen Schnitt durch den Schließzylinder mit eingestecktem Schlüssel zur Darstellung der Trennebene bei korrekter Schlüsselschließung;
- Fig. 7:: eine Darstellung der Trennebene bei nicht korrekter Schließung des Schlüssels.

Die in den Figuren gezeigten Ausführungsbeispiele sind lediglich beispielhaft zu verstehen und stellen keine Einschränkung der Erfindung dar. In den Figuren sind gleich wirkende Komponenten mit denselben Referenzzeichen versehen. Für den Fachmann ist klar, dass er innerhalb des durch die Patentansprüche vorgegebenen Rahmens die in den Figuren gezeigten Ausführungsbeispiele untereinander kombinieren kann, ohne dabei den erfinderischen Gedanken zu verlassen.

In den Figuren 1a und 1b ist ein Ausführungsbeispiel eines Schlüssels 3 für das erfindungsgemäße Schloss-Schlüssel System mit einem schmalen Profil dargestellt. Die Figur 1a zeigt den Schlüssel 3 in einer schematischen Seitenansicht. Die Figur 1b zeigt den Schlüssel in einer schematischen Frontansicht. Der Schlüssel 3 weist eine Schlüsselreide 34 sowie einen Schlüsselschaft, der in einer Schlüsselspitze 35 endet, auf. An dem Schlüsselschaft ist ein Schlüsselprofil 31 ausgebildet. Das Schlüsselprofil 31 kann von entsprechenden Gehäusestiften eines Schließzylinders abgetastet werden.

Als zusätzliches Sicherheitsmerkmal umfasst das Schlüsselprofil 31 eine seitlich an dem Schlüsselschaft angeformte Rippe 33. Vor der seitlichen Rippe 33 ist ein freier Bereich einer Grundfläche 32 angeordnet. Die Grundfläche 32 überragt dabei die Länge der seitlichen Rippe 33. Die seitliche Rippe 33 kann eine sich in Richtung zur Schlüsselreide 34 hin verbreiternde Wandstärke aufweisen, oder wie im gezeigten Beispiel eine konstante Breite aufweisen. Im Bereich zur Schlüsselspitze 35 hin weisend besitzt die seitliche Rippe 33 eine geneigte Stirnwand 331, oder mündet in eine geneigte Stirnwand 331. Die geneigte Stirnwand 331 bildet eine schräg ansteigende Gleitfläche bzw. Führungsfläche 332, die mit einem ersten Kernstift 221 eines Schließzylinders 2 zusammenwirkt. Das zu der Schlüsselspitze 35 gerichtete Ende der Stirnwand 331 läuft in einem spitzen Winkel aus.

Die Figuren 2a und 2b zeigen ein weiteres Ausführungsbeispiel eines Schlüssels 3 für das erfindungsgemäße Schloss-Schlüssel-System, bei dem das Schlüsselprofil anders ausgeprägt ist. Die Figur 2a zeigt den Schlüssel 3 in einer schematischen Seitenansicht. Die Figur 2b zeigt den Schlüssel in einer schematischen Frontansicht. Der Schlüssel 3 weist übereinstimmend mit dem in den Figuren 1a und 1b dargestellten Profil eine Schlüsselreide 34 sowie einen Schlüsselschaft, der in einer Schlüsselspitze 35 endet, auf. An dem Schlüsselschaft ist ein Schlüsselprofil 31 ausgebildet. Das Schlüsselprofil 31 kann von entsprechenden Gehäusestiften 211 eines Schließzylinders abgetastet werden.

Als zusätzliches Sicherheitsmerkmal umfasst das Schlüsselprofil 31 eine seitlich an dem Schlüsselschaft angeformte Rippe 33. Vor der seitlichen Rippe 33 ist ein freier Bereich einer Grundfläche 32 angeordnet. Die Grundfläche 32 überragt dabei die Länge der seitlichen Rippe 33. Im Bereich zur Schlüsselspitze 35 hin weisend besitzt die seitliche Rippe 33 eine geneigte Stirnwand 331, bzw. mündet in eine geneigte Stirnwand 331. Die geneigte Stirnwand 331 bildet eine schräg ansteigende Gleitfläche bzw. Führungsfläche 332, die mit einem ersten Kernstift 221 eines Schließzylinders 2 zusammenwirkt. Die der Schlüsselspitze nächstliegende Längskante 333 der Führungsfläche 332 ist gegenüber der Längserstreckung der seitlichen Rippe geneigt. Die Längskante 333 weist zwei Abschnitte auf, die an ihrem Stoß einen stumpfen Winkel bilden. Die Stirnwand 331 bildet eine gegenüber der seitlichen Rippe 33 abgewinkelt verlaufende Führungsrippe aus. In einer Projektion von der Schlüsselspitze 35 aus gesehen besitzt die Stirnwand bzw. die Führungsrippe eine größere Breite als die Breite der seitlichen Rippe 33. Das zu der Schlüsselspitze 35 gerichtete Ende der Stirnwand 331 läuft in einem Steg aus. Der Steg ist einfacher zu fertigen, als das in Figuren 1a und 1b dargestellte spitze Ende.

In der Figur 3 ist das erfindungsgemäßes Schloss-Schlüssel-System 1 dargestellt. Dieses umfasst einen Schließzylinder 2 sowie einen Schlüssel 3. Der Schlüssel 3 ist in den Schließzylinder 2 eingesteckt, um diesen zu betätigen.

Der Schließzylinder 2 weist ein Schließzylindergehäuse 21 sowie einen drehbaren Schließzylinderkern 22 auf, der mittels des passenden Schlüssels 3 betätigt werden kann. Der Schließzylinder 2 weist eine Abtastvorrichtung zur Abtastung einer seitlichen Rippe 33 des Schlüssels 3 auf. Die Abtastvorrichtung umfasst einen ersten Kernstift 221 und einen zweiten Kernstift 222, wie in Figur 4 dargestellt.

In der Figur 4 ist das Prinzip zur Abtastung der seitlichen Rippe 33 dargestellt. Der Schließzylinder 2 weist in seinem Schließzylinderkern 22 einen ersten Kernstift 221 sowie einen zweiten Kernstift 222 auf. Der erste Kernstift 221 wirkt dabei mit der seitlichen Rippe 33 zusammen. Beim Einführen des Schlüssels 3 in den Schließzylinder 2 gelangt zunächst der erste Kernstift 221 in Kontakt mit der Stirnwand 331 der seitlichen Rippe 33. Beim weiteren Einschieben des Schlüssels 3 wird der erste Kernstift 221 durch die seitliche Rippe 33 bzw. deren Stirnwand 331 radial nach außen gedrängt. Wird der Schlüssel 3 weiter in den Schließzylinder 2 eingeführt, so gelangt der zweite Kernstift 222 in Kontakt mit der Grundfläche 32. Bei korrekter Ausgestaltung bzw. Dimension der seitlichen Rippe 33 und der Grundfläche 32 kann der Schlüssel 3 vollständig in den Schließzylinder 2 eingeführt und der Schließzylinder 2 kann durch den Schlüssel 3 betätigt werden. Sofern die seitliche Rippe 33 nicht korrekt bemessen ist, beispielsweise zu klein dimensioniert ist, wird eine Drehung des Zylinderkerns über einen im Schließzylinder 2 federbelastet gelagerten Gehäusestift 211 verhindert. Falls die Tiefe der Grundfläche 32 falsch, beispielsweise zu klein dimensioniert ist, wirkt der zweite Kernstift 222 als ein Blockierstift und verhindert das vollständige Einführen des Schlüssels 3 in den Schließzylinder 2.

In der Figur 5 ist eine Schnittdarstellung entlang der Schnittlinie A-A aus Figur 2 dargestellt. Es ist der Schließzylinder 2 mit Schließzylindergehäuse 21 und drehbarem Schließzylinderkern 22 in der Schnittdarstellung klar zu sehen. Der korrekt schließende Schlüssel 3 ist vollständig in dem Schlüsselkanal des Schließzylinders 2 eingeführt, sodass seine Spitze 35 den Schließkanal des Schließzylinders 2 vollständig passiert hat. Die Abtastvorrichtung des Schließzylinders ist in der Darstellung der Fig. 4 im unteren Bereich dargestellt und umfasst den ersten Kernstift 221 sowie den zweiten Kernstift 222.

In der Darstellung der Figur 5 wurde der erste Kernstift 221 durch die seitliche Rippe 33 radial verdrängt und schließt mit der Trennebene T zwischen Schließzylinderkern 22 und Schließzylindergehäuse 21 exakt ab. Die Trennebene T verläuft an der Grenze zwischen Schließzylinderkern 22 und Schließzylindergehäuse 21 und weist Zylinderform auf. Über den zweiten Kernstift 222 wurde die Grundfläche 32 abgetastet, diese wurde für korrekt bemessen, sodass sich der Schlüssel 3 in den Schließzylinder 2 vollständig einschieben lässt.

In der Figur 6 ist eine weitere Schnittdarstellung für den korrekt in den Schließzylinder 2 eingeführten Schlüssel 3 zu sehen. Der Schlüssel 3 weist eine korrekt dimensionierte seitliche Rippe 33 auf. Aus der Schnittdarstellung ist ersichtlich, dass die Rippe 33 den radial beweglichen ersten Kernstift 221 um einen solchen Betrag nach außen betätigt, dass dessen anderes Ende exakt mit der Trennebene T zwischen Schließzylinderkern 22 und Schließzylindergehäuse 21 abschließt. In dem Schließzylindergehäuse 21 ist ein mittels einer Feder 212 in Richtung Schließzylinderkern beaufschlagter beweglicher Gehäusestift 211 angeordnet. In der in Figur 6 dargestellten Abtastposition tastet der Gehäusestift 211 den ersten Kernstift 221 ab. Dadurch, dass der erste Kernstift 221 exakt mit der Trennebene T abschließt, befindet sich der Gehäusestift 211 ebenfalls exakt an der Trennebene T, sodass eine Drehung des Zylinderkerns 22 möglich ist.

In der Figur 7 ist ein nicht korrekt schließender Schlüssel 3 dargestellt. Dieser Schlüssel 3 weist keine entsprechende seitliche Rippe 33 auf. D.h. dass der erste Kernstift 221 nicht oder nicht ausreichend radial bewegt wird, sodass dieser nicht mit der Trennebene T abschließt. Der über die Feder 212 belastete Gehäusestift 211 greift daher über die Trennebene T hinaus und verhindert dadurch die Drehung des Schließzylinderkerns 22.

Es ist auch der in der Figur 7 nicht dargestellte Fall einer nicht korrekten Schließung denkbar, bei der die seitliche Rippe 33 vorhanden, aber zu groß ist, sodass der Gehäusestift 211 nicht in den Schließzylinderkern eingreift, sondern vielmehr der Kernstift 221 zu weit verdrängt wird und über die Trennebene hinaus in den Raum des Gehäusestifts 211 eingreift. Auch dadurch wird eine Drehung des Schließzylinderkerns 22 gegenüber dem Schließzylindergehäuse 21 blockiert.

Durch den erfindungsgemäßen Schlüssel ist es möglich, das Sicherheitsmerkmal einer seitlichen Rippenabtastung auf eine kostengünstige Art und Weise konstruktiv umzusetzen, sodass ein Schlüssel mit einem hohen Sicherheitsstandard bei relativ geringen Herstellungskosten realisierbar ist.

### Bezugszeichenliste

- 1: Schloss-Schlüssel-System

- 2: Schließzylinder
- 21: Schließzylindergehäuse
- 211: Gehäusestift
- 212: Feder
- 22: Zylinderkern
- 221: erster Kernstift
- 222: zweiter Kernstift

- 3: Schlüssel
- 31: Schlüsselprofil
- 32: Grundfläche
- 33: Rippe
- 331: Stirnwand
- 332: Führungsfläche
- 333: Längskante
- 34: Schlüsselreide
- 35: Schlüsselspitze

- T: Trennebene

## Patentansprüche

1. Schloss-Schlüssel-System (1) umfassend einen Schließzylinder (2) und einen Schlüssel (3),
wobei der Schließzylinder (2) ein Schließzylindergehäuse (21) mit einem drehbar darin gelagerten Zylinderkern (22) aufweist, wobei der Zylinderkern (22) einen Schlüsselkanal zum Einführen des Schlüssels (3) mit wenigstens einer seitlichen Rippe (33) und wenigstens einem Kernstift (221, 222) zum Abtasten der seitlichen Rippe (33) des Schlüssels (3) umfasst, und wobei im Schließzylindergehäuse (21) wenigstens ein beweglicher Gehäusestift (211) zum Abtasten des Schlüsselprofils (31) und des wenigstens einen Kernstiftes (221) angeordnet ist, und der wenigstens eine Kernstift (221) und/oder der wenigstens eine Gehäusestift (211) eine Drehung des Zylinderkerns (22) zulassen oder verhindern,
wobei das Schlüsselprofil (31) die wenigstens eine seitliche Rippe (33) ausbildet, indem das Schlüsselprofil eine Grundfläche (32) mit der sich davon erhebenden seitlichen Rippe (33) aufweist, und
wobei im Zylinderkern (22) zumindest ein erster radial beweglicher Kernstift (221) im Bereich der Schlüsselreide, um die seitliche Rippe (33) abzutasten, derart angeordnet ist, dass dieser erste Kernstift (221) beim Einführen des Schlüssels (3) radial nach außen bewegt wird, und wobei der wenigstens eine Gehäusestift (211) an einer Trennebene (T) zwischen Zylinderkern und Schließzylindergehäuse eine Position des ersten Kernstiftes (221) abfragt, um eine Drehung des Zylinderkerns (22) zu ermöglichen oder zu sperren,
**dadurch gekennzeichnet,**
**dass** die seitliche Rippe (33) eine zur Schlüsselspitze (35) hin weisend geneigte Stirnwand (331) aufweist, die eine schräge Führungsfläche ausbildet, sodass beim Einführen des Schlüssels (3) zunächst der erste Kernstift (221) mit der Stirnwand (331) der seitlichen Rippe (33) in Kontakt gelangt und beim weiteren Einführen des Schlüssels (3) entlang der Stirnwand (331) gleitet und dabei radial nach außen bewegt wird, und dass die Stirnwand (331) wenigstens eine gegenüber der Längserstreckung der seitlichen Rippe (33) abgewinkelt verlaufende Längskante (333) aufweist.

2. Schloss-Schlüssel-System nach Anspruch 1,
**dadurch gekennzeichnet,**
**dass** die wenigstens eine abgewinkelte Längskante (333) abgeknickt verläuft derart, dass die Längskante (333) wenigstens zwei Abschnitte aufweist, die an ihrer Verbindung einen stumpfen Winkel bilden.

3. Schloss-Schlüssel-System nach einem der Ansprüche 1 oder 2,
**dadurch gekennzeichnet,**
**dass** die Stirnwand (331) eine gegenüber der seitlichen Rippe (33) abgewinkelt verlaufende Führungsrippe ausbildet, insbesondere dass die Stirnwand (331) in einer Projektion von der Schlüsselspitze (35) aus gesehen eine größere Breite abdeckt als die Breite der seitlichen Rippe (33).

4. Schloss-Schlüssel-System nach einem der vorhergehenden Ansprüche, **dadurch gekennzeichnet,**
**dass** die Stirnwand (331) aus Richtung der Schlüsselspitze (35) von der ebenen Grundfläche (32) ausgehend eine ansteigende Rampe bildet, insbesondere dass die schräge Führungsfläche (332) der Stirnwand (331) wenigstens zwei unterschiedliche Steigungen aufweist, insbesondere derart, dass der Betrag der unterschiedlichen Steigungen von der Schlüsselspitze (35) aus gesehen ansteigt.

5. Schloss-Schlüssel-System nach einem der vorhergehenden Ansprüche, **dadurch gekennzeichnet,**
**dass** die Grundfläche (32) sich über eine größere Länge als die seitliche Rippe (33) erstreckt und diese in Richtung zur Schlüsselspitze (35) hin überragt.

6. Schloss-Schlüssel-System nach einem der vorhergehenden Ansprüche, **dadurch gekennzeichnet,**
**dass** der Zylinderkern (22) im Bereich der Schlüsselspitze (35) einen zweiten Kernstift (222) aufweist, um das Einführen des Schlüssels (3) und/oder das Drehen des Zylinderkerns (22) zu ermöglichen und/oder zu sperren.

7. Schloss-Schlüssel-System nach einem der vorhergehenden Ansprüche, **dadurch gekennzeichnet,**
**dass** die Grundfläche (32) im Bereich der Schlüsselspitze (35) mit dem ersten Kernstift (221) zusammenwirkt, um den ersten Kernstift (221) in Richtung der schrägen Stirnfläche zu führen, und/oder dass die Grundfläche (32) im Bereich der Schlüsselspitze (35) mit einem weiteren Kernstift (222) zusammenwirkt, um die Tiefe der Grundfläche (32) abzutasten.

8. Schloss-Schlüssel-System nach einem der vorhergehenden Ansprüche, **dadurch gekennzeichnet,**
**dass** die Stirnwand (331) mit ihrer gesamten Breite auf der Grundfläche (32) aufsteht.

9. Schloss-Schlüssel-System nach einem der vorhergehenden Ansprüche, **dadurch gekennzeichnet,**
**dass** die Stärke der seitlichen Rippe (33) des Schlüssels (3) sich von der Schlüsselspitze (35) zur Schlüsselreide (34) hin verbreitert, und/oder
**dass** die seitliche Rippe (33) eine konstante Höhe aufweist, und/oder
**dass** die seitliche Rippe (33) gegenüber der Einführungsrichtung des Schlüssels (3) geneigt verläuft, und/oder
**dass** eine Kante der seitlichen Rippe (33) und/oder dass eine Kante der Stirnwand (331) gegenüber der Einführungsrichtung des Schlüssels (3) geneigt verläuft.

10. Schloss-Schlüssel-System nach einem der vorhergehenden Ansprüche, **dadurch gekennzeichnet,**
**dass** der erste Kernstift (221) eine kegelförmige Spitze aufweist, und/oder dass der erste Kernstift (221) beim Einführen des Schlüssels (3) zunächst in Anlage mit der Grundfläche (32) gelangt, insbesondere, dass die kegelförmige Spitze des ersten Kernstiftes (221) beim Einführen des Schlüssels (3) zunächst in Anlage mit der Grundfläche (32) gelangt.

11. Schloss-Schlüssel-System nach einem der Ansprüche 6 bis 10,
**dadurch gekennzeichnet,**
**dass** der zweite Kernstift (222) als ein radial unbeweglicher Blockierstift ausgebildet ist, und/oder
**dass** der zweite Kernstift (222) beim Einführen des Schlüssels (3) nicht in Kontakt mit der seitlichen Rippe (33) gelangt.

12. Schloss-Schlüssel-System nach einem der vorhergehenden Ansprüche, **dadurch gekennzeichnet,**
**dass** die radiale Position des ersten Kernstiftes (221) durch die Höhe der seitlichen Rippe (33) bestimmt wird.

13. Schloss-Schlüssel-System nach einem der vorhergehenden Ansprüche, **dadurch gekennzeichnet,**
**dass** die Höhe der seitlichen Rippe (33) entlang ihrer Erstreckung konstant ist.

14. Schloss-Schlüssel-System nach einem der vorhergehenden Ansprüche, **dadurch gekennzeichnet,**
**dass** die Stirnwand (331) durch Abfräsen der seitlichen Rippe (33) hergestellt ist.

15. Schloss-Schlüssel-System nach einem der vorhergehenden Ansprüche, **dadurch gekennzeichnet,**
**dass** die obere Fläche der Rippe (33) parallel zur Grundfläche verläuft.
